# EUROPÄISCHE PATENTANMELDUNG

(11) **EP 2 093 022 A1**
(43) Veröffentlichungstag der Anmeldung: **26.08.2009**
(21) Anmeldenummer: 09153282.0
(22) Anmeldetag: 20.02.2009
(51) Int. Cl.: B24D 13/14, B24B 29/00

(54) **Polierscheibe mit einem elastisch komprimierbaren Schaumstoffkörper**

(30) Priorität: 22.02.2008 DE 202008002502 U
(71) Anmelder: Messerschmidt service & consulting, Inh. Klaus Messerschmidt, 70736 Fellbach (DE)
(72) Erfinder: Messerschmidt, Klaus, 70736 Fellbach (DE); Neeb, Thomas, 68649 Groß-Rohrheim (DE)
(74) Vertreter: Liedtke, Klaus

(57) **Zusammenfassung**

Die Erfindung betrifft eine Polierscheibe mit einem elastisch komprimierbaren Schaumstoffkörper, die einander entgegen gesetzte Vorder- und Rückflächen aufweist und mittels einer Befestigungsschicht an einer Antriebsanordnung angebracht werden kann.

Der Erfindung liegt die Aufgabe zugrunde, eine Polierscheibe zu schaffen, die sich durch eine hohe Standzeit auszeichnet.

Erfindungsgemäß wird die Aufgabe gelöst mit einer Polierscheibe mit einem elastisch komprimierbaren Schaumstoffkörper (1), der einander entgegen gesetzte Vorder- und Rückflächen aufweist und mittels einer Befestigungsschicht (4) an einer rotierend oder oszillierend wirkenden Antriebsanordnung angebracht werden kann, wobei zwischen dem elastisch komprimierbaren Schaumstoffkörper (1) und der Befestigungsschicht (4) eine Stabilisierungsscheibe (2) angeordnet ist, welche an ihrer Oberseite mit dem Schaumstoffkörper (1) und an ihrer Unterseite mit der Befestigungsschicht (4) verbunden ist.

## Beschreibung

Die Erfindung betrifft eine Polierscheibe mit einem elastisch komprimierbaren Schaumstoffkörper, die einander entgegen gesetzte Vorder- und Rückflächen aufweist und mittels einer Befestigungsschicht an einer Antriebsanordnung angebracht werden kann.

Die Erfindung ist vorzugsweise für die maschinelle Verarbeitung von Poliermitteln einsetzbar. Sie dienen vorwiegend zur Bearbeitung verwitterter Altlacke sowie zum Polieren von Schleifstellen auf frischen Lackoberflächen. Zu diesem Zweck werden pastöse oder flüssige Poliermittel eingesetzt, welche mit der Polieroberfläche einer elastisch komprimierbaren Schaumstoffscheibe auf die zu bearbeitende Oberfläche aufgebracht werden.

Für derartige Anwendungen sind verschiedene Polierscheiben bekannt.

Beispielsweise ist in EP 0 379 361 B1 eine Lackpolierscheibe beschrieben, die eine Polymerschaumlage aufweist, welche eine Vielzahl voneinander beabstandete hervorstehende Abschnitte aufweist

Die Befestigung der Polierscheiben an der Antriebsanordnung erfolgt üblicherweise durch Kleben oder mit Hilfe einer Klettverbindung. In DE 85 33 482 U1 ist ein aus Schaumstoff bestehender Polierschwamm beschrieben, der auf seiner zum Antriebselement zeigenden Oberfläche eine Flauschschicht aufweist, die mit einer Klettverbindung an einem Schleifteller befestigt werden kann.

Die Anwendung solcher Polierscheiben erfolgt auf Maschinen, die drehende oder exzentrische Bewegungen ausführen. Durch die Rotation- oder Vibrationsbewegungen sowie durch einen erforderlichen Andruck auf die Oberfläche entsteht Wärme. Die üblicherweise zur Herstellung verwendeten Schaumstoffe haben jedoch die Eigenschaft, durch Wärme weich zu werden. Dadurch verformt sich die Polierscheibe während der Verwendung und drückt sich zusammen. Dies hat zur Folge, dass sich die Bearbeitungszeiten der Oberfläche verlängern und die Standzeit der verwendeten Polierscheiben gering ist.

Der Erfindung liegt die Aufgabe zugrunde, eine Polierscheibe der eingangs genannten Art zu schaffen, die sich durch eine hohe Standzeit auszeichnet.

Erfindungsgemäß wird die Aufgabe mit einer Vorrichtung, welche die in Anspruch 1 angegebenen Merkmale enthält, gelöst.

Vorteilhafte Ausgestaltungen sind in den Unteransprüchen angegeben.

Das Erwärmen der gesamten Polierscheibe wird vermieden, indem zur Herstellung zwei verschiedene Materialien verwendet werden. Dabei weist die Polierscheibe, die in der Regel rund ausgebildet ist und deren Durchmesser zwischen 20 mm und 210 mm beträgt, an ihrer Polieroberfläche den üblicherweise verwendeten Schaumstoff auf, insbesondere offenporigen oder geschlossenporigen Polyurethanschaum, Polymerschaum oder Polyethylenschaum. Diese Polierschicht ist dünner als die bisher verwendeten Schaumstoffkörper. Die verringerte Dicke auf der Rückseite ist durch eine Stabilisierungsschicht aus hitzebeständigen aber flexiblen Material ausgeglichen. Hierzu können temperaturbeständige Schaumstoffe, beispielsweise Fellkautschuk oder Polyolefin, verwendet werden. Es sind aber auch andere Materialien, wie zum Beispiel Filz, anwendbar.

Durch den zweischichtigen Aufbau der Polierscheibe wird eine dauerhafte Stabilisierung erreicht, indem das Erweichen stark verringert wird, sodass eine konstante, prozesssichere Bearbeitung der zu behandelnden Oberfläche ermöglicht wird.

Des Weiteren wird das zu tiefe Eindringen des Poliermittels in die Polierscheibe verhindert. Dadurch wird zusätzlich die Haltbarkeit und Stabilität der Polierscheibe verbessert und das verwendete Poliermittel steht länger an der Polieroberfläche zur Verfügung. Deshalb verlängert sich die Lebensdauer gegenüber den nur aus einer Schicht bestehenden Polierscheiben beträchtlich, wodurch eine Kostenreduzierung der Polierprozesse erreicht wird.

Die Schichtdicken des Schaumstoffkörpers und des zur Stabilisierung verwendeten Trägermaterials können vorzugsweise gleich ausgeführt sein. Die Dicke und sonstigen Abmessungen des Stabilisierungskörpers kann aber auch an den jeweiligen Einsatzfall angepasst werden

Die Befestigung des Schaumstoffkörpers am Stabilisierungskörper kann als feste Verbindung, zum Beispiel durch Verkleben, Kaschieren oder Flammkaschieren oder als lösbare Verbindung, zum Beispiel durch einen Klettverschluss erfolgen.

Die Erfindung wird im Folgenden anhand eines Ausführungsbeispieles näher erläutert.

In den zugehörigen Zeichnungen zeigen:
- Figur 1: eine Anordnung, bei der ein zylindrischer Schaumstoffkörper fest mit einer zylindrischen Stabilisierungsscheibe verbunden ist,
- Figur 2: eine Anordnung, bei der ein zylindrischer Schaumstoffkörper lösbar mit einer zylindrischen Stabilisierungsscheibe verbunden ist,
- Figur 3: eine Anordnung, bei der die Stabilisierungsscheibe Durchbrüche aufweist,
- Figur 4: eine Anordnung, bei der der Schaumstoffkörper gegenüber der Stabilisierungsscheibe einen Überstand aufweist,
- Figur 5: eine Anordnung, bei der die Fläche zwischen Schaumstoffkörper und Stabilisierungsscheibe wellenförmig ausgebildet ist,

- Figur 6: eine Anordnung, bei der die Fläche zwischen Schaumstoffkörper und Stabilisierungsscheibe konkav ausgebildet ist,
- Figur 7: eine Anordnung, bei der der Schaumstoffkörper in einer topfförmigen Stabilisierungsscheibe angeordnet ist und
- Figur 8: eine Anordnung, bei welcher Schaumstoffkörper die Stabilisierungsscheibe teilweise umschließt.

Bei der in **Figur 1** dargestellten Ausführung ist ein zylindrischer Schaumstoffkörper 1 fest mit einer zylindrischen Stabilisierungsscheibe 2 verbunden. Schaumstoffkörper 1 und Stabilisierungsscheibe 2 stimmen in ihrer äußeren Form und dem Durchmesser überein. Sie sind mittels der Verbindungsschicht 3 fest miteinander verbunden. Hierzu ist die Stabilisierungsschicht 2 an ihrer Oberseite, d. h. an ihrer am Schaumstoffköper 1 anliegenden Seite, mit Hilfe der Klebverbindung 3.1 befestigt. An ihrer Unterseite, d. h. an der der Oberseite gegenüber liegenden Seite, ist die Befestigungsschicht 4 angebracht, mit der die Polierscheibe am Werkzeug befestigt werden kann. Die Befestigungsschicht 4 kann beispielsweise mittels einer Klettverbindung am Werkzeug befestigt werden.

In **Figur 2** ist eine Ausführung dargestellt, bei welcher der zylindrische Schaumstoffkörper 1 lösbar mit der ebenfalls zylindrischen Stabilisierungsscheibe 2 verbunden ist. Die Verbindungsschicht 3 enthält hier eine Klettverbindung 3.2.

**Figur 3** zeigt eine Anordnung, bei der die Stabilisierungsscheibe 2 Durchbrüche 2.1 aufweist. Die hier dargestellten zylindrischen Durchbrüche 2.1 verlaufen von der Berührungsfläche der Stabilisierungsscheibe 2 mit dem Schaumstoffkörper 1 zur Befestigungsschicht 4. Die Durchbrüche 2.1 begünstigen die Ableitung der sich sonst in der Polierscheibe aufstauende Wärme.

Bei der in **Figur 4** gezeigte Anordnung ist der Durchmesser des Schaumstoffkörpers 1 größer als der Durchmesser der Stabilisierungsscheibe 2. Der Schaumstoffkörpers 1 weist deshalb gegenüber der Stabilisierungsscheibe 2 einen Überstand auf.

Die in **Figur 5** dargestellte Anordnung weist eine wellenförmig ausgebildete Fläche zwischen Schaumstoffkörper 1 und Stabilisierungsscheibe 2 auf. Für bestimmte Anwendungsfälle ist es zweckmäßig, die Verbindungsflächen zwischen Schaumstoffkörper 1 und Stabilisierungsscheibe 2 strukturiert auszubilden. Die Struktur kann eckig oder gerundet sowie regelmäßig oder unregelmäßig ausgebildet sein. Die strukturierte Ausbildung bewirkt eine ungleichmäßige Verteilung des Anpressdruckes auf die Oberfläche, dadurch kann das Polierergebnis verbessert und die Wärmeentwicklung weiter verringert werden. Ferner entstehen Vertiefungen in der Stabilisierungsscheibe 2, in denen sich das Poliermittel sammeln kann und dann bei Bedarf, zum Beispiel durch Variieren des Anpressdruckes, wieder an der Werkstückoberfläche zur Verfügung stehen kann. Ein weiterer Vorteil der strukturierten Ausbildung der sich berührenden Flächen liegt darin, dass sich dadurch eine vergrößerte Oberfläche zur Verbindung der Schichten ergibt und damit eine noch bessere Haltbarkeit untereinander ermöglicht wird.

**Figur 6** erläutert eine strukturierte Ausführung, bei der die Fläche zwischen Schaumstoffkörper 1 und Stabilisierungsscheibe 2 konkav ausgebildet ist, während bei der in **Figur 7** gezeigten Ausführung der Schaumstoffkörper 1 in einer topfförmigen Stabilisierungsscheibe 2 angeordnet ist. Durch die Ausführungen als Mulde oder als Wanne ergeben sich neben den oben erwähnten Eigenschaften als weiterer Vorteil, dass die Politur, welche auf die zu polierende Oberfläche aufgebracht wird, während der Verarbeitung in den Schaumstoffkörper 1 eindringt, dort zu halten, da durch das Andrücken des Schaumstoffkörpers 1 an die zu bearbeitende Oberfläche der dünnere äußere Rand des Schaumstoffkörpers 1 zusammengedrückt wird und somit das eingedrungene Poliermittel nicht durch die Zentrifugalkraft nach außen geschleudert wird. Dadurch wird eine Verschmutzung der zu bearbeitenden Oberfläche weitestgehend vermieden.

In **Figur 8** ist eine Anordnung dargestellt, bei welcher der Schaumstoffkörper 1 die Stabilisierungsscheibe 2 teilweise seitlich umschließt. Dies ist vorteilhaft, wenn ein seitliches Berühren der zu bearbeitenden Oberfläche durch die Stabilisierungsschicht 2 vermieden werden muss.

### BEZUGSZEICHENLISTE

- 1: Schaumstoffkörper
- 2: Stabilisierungsscheibe
- 2.1: Durchbruch
- 3: Verbindungsschicht
- 3.1: Klebverbindung
- 3.2: Klettverschluss
- 3.3: Strukturierte Verbindung
- 4: Befestigungsschicht

## Patentansprüche

1. Polierscheibe mit einem elastisch komprimierbaren Schaumstoffkörper (1), der einander entgegen gesetzte Vorder- und Rückflächen aufweist und mittels einer Befestigungsschicht (4) an einer rotierend oder oszillierend wirkenden Antriebsanordnung angebracht werden kann, **dadurch gekennzeichnet, dass** zwischen dem elastisch komprimierbaren Schaumstoffkörper (1) und der Befestigungsschicht (4) eine Stabilisierungsscheibe (2) angeordnet ist, welche an ihrer Oberseite mit dem Schaumstoffkörper (1) und an ihrer Unterseite mit der Befestigungsschicht (4) verbunden ist.

2. Polierscheibe nach Anspruch 1, **dadurch gekennzeichnet, dass** die Befestigungsschicht (4) mit einer Klettverbindung mit der Antriebsanordnung verbindbar ist.

3. Polierscheibe nach Anspruch 1 oder 2, **dadurch gekennzeichnet, dass** der Schaumstoffkörper (1) aus einem Polymerschaum besteht.

4. Polierscheibe nach einem der vorhergehenden Ansprüche, **dadurch gekennzeichnet, dass** die Stabilisierungsscheibe (2) aus einem temperaturbeständigen Schaumstoff besteht.

5. Polierscheibe nach einem der Ansprüche 1 bis 3, **dadurch gekennzeichnet, dass** die Stabilisierungsscheibe (2) aus Filz besteht.

6. Polierscheibe nach einem der vorhergehenden Ansprüche, **dadurch gekennzeichnet, dass** der Schaumstoffkörper (1) und die Stabilisierungsscheibe (2) lösbar miteinander verbunden sind.

7. Polierscheibe nach einem der vorhergehenden Ansprüche, **dadurch gekennzeichnet, dass** der Schaumstoffkörper (1) und die Stabilisierungsscheibe (2) mittels einander entsprechenden strukturierten Formen verbunden sind.

8. Polierscheibe nach einem der vorhergehenden Ansprüche, **dadurch gekennzeichnet, dass** die Stabilisierungsscheibe (2) Durchbrüche (2.1) aufweist, die von ihrer Berührungsfläche mit dem Schaumstoffkörper (1) zur Befestigungsschicht (4) verlaufen.

9. Polierscheibe nach einem der vorhergehenden Ansprüche, **dadurch gekennzeichnet, dass** der Schaumstoffkörper (1) die Stabilisierungsscheibe (2) mindestens teilweise seitlich umfasst.

10. Polierscheibe nach einem der vorhergehenden Ansprüche, **dadurch gekennzeichnet, dass** die Dicke des Schaumstoffkörpers (1) 6 bis 20 mm beträgt und die Dicke Stabilisierungsschicht (2) 8 bis 25 mm beträgt.
